# EUROPÄISCHE PATENTSCHRIFT

(11) **EP 0 643 184 B1**
(45) Veröffentlichungstag und Bekanntmachung des Hinweises auf die Patenterteilung: **26.11.1997**
(21) Anmeldenummer: 94112467.9
(22) Anmeldetag: 10.08.1994
(51) Int. Cl.: E05C 17/20

(54) **Türhalter für Fahrzeugtüren**
Door holding device for cars
Dispositif de retenue de portes de véhicules automobiles

(30) Priorität: 11.09.1993 DE 4330828
(43) Veröffentlichungstag der Anmeldung: 15.03.1995
(73) Patentinhaber: FRIEDR. FINGSCHEIDT GmbH, D-42551 Velbert (DE)
(72) Erfinder: Linnenbrink,Jörg, D-42327 Wuppertal (DE)
(74) Vertreter: Patentanwälte Dr. Solf & Zapf

(56) Entgegenhaltungen:
- EP-A- 0 292 683
- EP-A- 0 574 722
- EP-A- 0 574 723
- DE-U- 8 816 227
- GB-A- 2 204 638
- US-A- 2 232 986

## Beschreibung

Die vorliegende Erfindung betrifft einen Türhalter für Fahrzeugtüren, mit einem einendig gelenkig an einem Fahrzeugholm befestigbaren Tür-Halteband und einem türseitig zu befestigenden Halteteil, wobei das Halteband und das Halteteil über eine bestimmte Schwenkstellungen der Fahrzeugtür definierende Rasteinrichtung relativbeweglich miteinander verbunden sind.

Derartige Türhalter sind beispielsweise in der DE-PS 26 19 171, der DE-PS 26 44 570 und der DE-PS 28 00 256 jeweils beschrieben. Bei jedem dieser bekannten Türhalter besteht die Rasteinrichtung einerseits aus einem an bzw. in der Tür zu befestigenden Gehäuse und andererseits aus mit dem Halteband verbundenen, federkraftbelasteten Rastelementen. Das Gehäuse weist für jede Schwenkstellung der Fahrzeugtür bzw. für jede diese Schwenkstellung definierende Rastung innenseitig zwei gegenüberliegende, nach außen gedrückte vertiefungen auf. Die mit dem Halteband verbundenen Rastelemente bestehen aus zwei in einer Buchse sitzenden Kugeln, zwischen denen Federelemente derart angeordnet sind, daß die Kugeln voneinander weg in Richtung der die Rastvertiefungen aufweisenden Gehäusewände gedrängt werden. Beim Bewegen der Fahrzeugtür wird das Halteband mit den Rastkugeln relativ zum Gehäuse in diesem bewegt, wobei jeweils die Kugeln rastend mit den Rastvertiefungen zusammenwirken.

Diese bekannten Türhalter haben sich in der Praxis im wesentlichen gut bewährt, jedoch führt ihre recht aufwendige Konstruktion zu relativ hohen Kosten. Außerdem hat sich als nachteilig herausgestellt, daß das die Rastelemente aufweisende, in das Gehäuse eingreifende Ende des Haltebandes in Wirkrichtung der Rastelemente bzw. in Kraftrichtung der Federn nicht genau definiert angeordnet ist, weil es ja praktisch über die Federn und die Kugeln "schwimmend", d.h. elastisch, innerhalb des Gehäuses abgestützt ist.

Der vorliegenden Erfindung liegt nun die Aufgabe zugrunde, einen Türhalter der gattungsgemäßen Art zu schaffen, der durch eine vereinfachte Konstruktion wirtschaftlicher herstellbar ist, dabei aber gleichzeitig auch hinsichtlich seiner Funktion verbesserte Eigenschaften aufweist.

Erfindungsgemäß wird diese Aufgabe durch die Kennzeichnenden Merkmale des Anspruchs 1 gelöst.

Durch diese erfindungsgemäße Ausgestaltung wird zunächst in konstruktiver Hinsicht eine erhebliche Vereinfachung erreicht. Anstatt von bisher zwei federbelasteten Rastelementen (Kugeln) ist vorteilhafterweise nur noch ein einziges Rastelement vorhanden, wobei dieses eine Rastelement als Rolle ausgebildet ist. Die Rastschiene ist sehr einfach und preiswert herstellbar, insbesondere als einfaches Blechstanzteil, so daß das aus der Anordnung und Kontur der Rastausnehmungen im Zusammenwirken mit der Rastrolle resultierende Rastverhalten der Rasteinrichtung sehr leicht bestimmbar bzw. an unterschiedliche Erfordernisse anpaßbar ist. Zudem ist von entscheidendem Vorteil, daß die Rastschiene durch ihre Abstützung an dem erfindungsgemäßen Widerlager sehr definiert geführt ist.

Im Zusammenhang mit der Erfindung ist nun bevorzugt vorgesehen, daß die Rastrolle Bestandteil des türseitig zu befestigenden Halteteils ist, während die Rastschiene gleichzeitig das Halteband bildet. Dabei ist die Rastschiene einendig insbesondere über eine Schwenklagerung mit einem am Fahrzeugholm zu befestigenden Befestigungselement verbunden, und anderendig ist sie durch das türseitige Halteteil - dort mit der Rastrolle zusammenwirkend - hindurchgeführt. Im eingebauten Zustand ragt somit die Rastschiene mit ihrem freien Ende frei in den Innenbereich der Fahrzeugtür hinein; dieses Prinzip kann als "Freischwinger" bezeichnet werden.

Die Rastschiene weist einen flachen, vorzugsweise langgestreckt etwa rechteckigen Querschnitt auf und ist dabei insbesondere in einer Ebene liegend angeordnet, die von der Schwenkachse des Haltebandes bzw. der das Halteband bildenden Rastschiene in zumindest annähernd senkrechter Richtung geschnitten wird. Somit ist die Rastschiene bevorzugt etwa "horizontal" liegend angeordnet, während ja die Schwenkachsen der Fahrzeugtür und des Haltebandes (hier vorzugsweise funktionell identisch mit der Rastschiene) etwa "vertikal" ausgerichtet sind. Dabei ist es vorteilhaft, wenn die Rastschiene eine bogenförmig gekrümmte Streifenform mit einem konvexen und einem konkaven Längsrand aufweist, wobei die Rastausnehmungen bevorzugt am konkaven Längsrand gebildet sind.

Weitere vorteilhafte Ausgestaltungsmerkmale und besondere Ausführungsformen der Erfindung sind in den Unteransprüchen sowie der folgenden Beschreibung enthalten.

Anhand eines in der Zeichnung veranschaulichten, bevorzugten Ausführungsbeispiels und einiger Ausführungsvarianten soll im folgenden die Erfindung näher erläutert werden. Dabei zeigen:
- Fig. 1: eine schematische Draufsicht des erfindungsgemäßen Türhalters in Richtung der Schwenkachse des Haltebandes, wobei der Türhalter in einer Stellung dargestellt ist, die einer Zwischenstellung (sog. Garagenstellung) einer zugehörigen Fahrzeugtür entspricht,
- Fig. 2: eine Seiten- bzw. Stirnansicht in Pfeilrichtung II gemäß Fig. 1,
- Fig. 3: einen Schnitt durch den Bereich der Rasteinrichtung in der Schnittebene III-III gemäß Fig. 2,
- Fig. 4: einen Schnitt analog zu Fig. 3 in einer Ausfürrungsvariante und
- Fig. 5: einen Schnitt durch den Türhalter gemäß der Schnittlinie V-V in Fig. 2.

In den verschiedenen Figuren der Zeichnung sind gleiche Teile stets mit den gleichen Bezugszeichen versehen. Daher gilt jede eventuell nur einmal unter Bezugnahme auf eine bestimmte Zeichnungsfigur vorkommende Beschreibung eines Teils analog auch bezüglich der anderen Zeichnungsfiguren, in denen dieses Teil mit dem entsprechenden Bezugszeichen ebenfalls zu erkennen ist.

Wie sich zunächst vor allem aus Fig. 1 und 5 ergibt, besteht ein erfindungsgemäßer Türhalter 1 einerseits aus einem starren, stangen- bzw. streifenartigen Tür-Halteband 2, welches einendig an einem nicht dargestellten Fahrzeugholm um eine Schwenkachse 4 schwenkbeweglich befestigbar ist, sowie andererseits aus einem an bzw. in einer ebenfalls nicht dargestellten Fahrzeugtür zu befestigenden Halteteil 8. Zum Befestigen am Holm weist das Halteband 2 ein Befestigungselement 5 auf, mit dem es über eine Schwenklagerung 7 (Achsbolzen) verbunden ist, um die Schwenkbeweglichkeit um die Schwenkachse 4 zu erreichen. Dabei sind das karosserie- bzw. holmseitige Halteband 2 und das türseitige Halteteil 8 über eine Rasteinrichtung 10 (siehe hierzu Fig. 3 bis 5) relativbeweglich miteinander verbunden, wobei die Rasteinrichtung 10 bestimmte Schwenkstellungen der Fahrzeugtür definiert. Die Tür ist dabei um eine Schwenkachse schwenkbeweglich geführt, wobei diese Tür-Schwenkachse gegenüber der Schwenkachse 4 des Haltebandes 2 derart versetzt angeordnet ist, daß beim Öffnen der Tür praktisch das Halteband 2 relativ zu dem türseitig befestigten Halteteil 8 "aus der Tür herausgezogen" wird, wobei während dieser Relativbewegung die Rasteinrichtung 10 wirksam ist.

Die Rasteinrichtung 10 besteht erfindungsgemäß einerseits aus einer länglichen, flachen, streifenförmigen Rastschiene 20, die an einem ersten Längsrand 22 Rastausnehmungen 24 aufweist, sowie andererseits aus einer über den ersten Längsrand 22 rollend geführten, mit den Rastausnehmungen 24 zusammenwirkenden und in Richtung der Rastschiene 20 mit einer Federkraft F beaufschlagten Rastrolle 26. In Fig. 3 ist die Rollbewegung der Rastrolle 26 über den ersten Längsrand 22 der Rastschiene 20 hinweg durch einen Doppelpfeil 28 veranschaulicht; die dabei auftretende Rotation der Rastrolle 26 um ihre Rotationsachse 30 (siehe Fig. 5) ist in Fig. 3 mit einem kleinen Doppelpfeil veranschaulicht. Durch das Zusammenwirken der Rastrolle 26 mit den Rastausnehmungen 24, d.h. durch das jeweilige Einrasten der Rastrolle 26 in die Rastausnehmungen 24 und das nachfolgende Wiederaustreten aus der jeweiligen Rastausnehmung 24 bewegt sich zudem die Rastrolle 26 quer zur Rastschiene 20, d.h. in Richtung des Doppelpfeils 34. Hierbei ist nun erfindungsgemäß ferner vorgesehen, daß die Rastschiene 20 mit ihrem den Rastausnehmungen 24 und der Rastrolle 26 gegenüberliegenden, zweiten Längsrand 32 an einem Widerlager 34 gegen die Federkraft F abgestützt ist (Fig. 3 und 4).

Vorzugsweise ist nun die Rastrolle 26 Bestandteil des türseitig zu befestigenden Halteteils 8, während die Rastschiene 20 gleichzeitig das Halteband 2 bildet. Dies bedeutet, daß die Rastschiene 20 praktisch eine Doppelfunktion hat; sie bildet einerseits ein Funktionsteil der Rasteinrichtung 10 und andererseits wirkt sie auch als Halteband 2, so daß vorteilhafterweise ein gesondertes Halteband eingespart werden kann. Dies führt zu einer besonders einfachen und preiswerten Ausgestaltung. Bei dieser vorteilhaften Ausgestaltung ist die Rastschiene 20 einendig über die Schwenklagerung 7 mit dem fahrzeugseitig befestigbaren Befestigungselement 5 verbunden. Mit ihrem anderen Ende ist die Rastschiene durch das türseitige Halteteil 8 hindurchgeführt.

Es ist zudem vorteilhaft, wenn die Rastschiene bezüglich ihrer Streifenform so ausgerichtet ist, daß sie mit ihrer Streifenfläche eine Ebene (bzw. einen Ebenenbereich) definiert, die zumindest senkrecht zu der holmseitigen Gelenk-Schwenkachse 4 verläuft. Es handelt sich somit um eine etwa horizontale Anordnung der Rastschiene 20 relativ zu der etwa vertikalen Schwenkachse 4.

Hierbei weist die Rastschiene 20 zweckmäßigerweise eine bogenförmig gekrümmte Streifenform mit einem konvex gekrümmten Streifenrand und einem konkav gekrümmten Streifenrand auf. Vorzugsweise ist der konkave Streifenrand identisch mit dem die Rastausnehmungen 24 aufweisenden ersten Längsrand 22 und der konvexe Streifenrand mit dem an dem Widerlager 34 abgestützten zweiten Längsrand 32 der Rastschiene 20. Hierbei ist nun vorteilhafterweise der Krümmungsradius der Rastschiene 20 bzw. der Krümmungsradius der Längsränder in Anpassung an die Schwenkbewegung des türseitigen Halteteils 8 bzw. der Fahrzeugtür so gewählt, daß die die Rastrolle 26 beaufschlagende Federkraft stets zumindest annähernd senkrecht zur Rastschiene 20 bzw. zu der jeweiligen Tangente wirkt.

Das türseitige Halteteil 8 weist ein insbesondere etwa quaderförmiges Gehäuse 36 mit Durchführöffnungen 38 für die Rastschiene 20 auf. In diesem Gehäuse 36 ist ein kolbenartiges Führungselement 40 in und gegen die Richtung der Federkraft F verschiebbar angeordnet, wobei innerhalb einer axialen Schlitzausnehmung 42 des Führungselementes 40 die Rastrolle 26 über eine Achse 44 drehbar gelagert ist (s. Fig. 3 bis 5). Die Achse 44 sitzt kraftschlüssig, d.h. nicht drehbar, im Führungselement 40, und die Rastrolle 26 ist auf der Achse 44 drehbar angeordnet. Die die Durchführöffnungen 38 des Gehäuses 36 durchgreifende Rastschiene 20 ist vorzugsweise auch bereichsweise mit geringem Seitenspiel durch die Schlitzausnehmung 42 des Führungselementes 40 geführt, so daß die Rastrolle 26 mit den Rastausnehmungen 24 am Längsrand 22 zusammenwirken kann. Das kolbenartig verschiebbare Führungselement 40 ist hierbei vorteilhafterweise mit einem von der Kreisform abweichenden, insbesondere im wesentlichen rechteckigen oder quadratischen Querschnitt gegen Verdrehen um seine Bewegungsachse gesichert in dem Gehäuse 36 geführt (s. insbesondere Fig. 5). Durch diese Querschnittsform des Führungselementes 40 wird eine gute, relativ lange Führung für die Achse 44 der Rastrolle 26 erreicht.

Es ist zweckmäßig, wenn - wie in Fig. 5 erkennbar ist - das Führungselement 40 im inneren, jeweils der Rastschiene 20 zugekehrten Bereich der Schlitzausnehmung 42 Ausnehmungen bzw. Vertiefungen 46 zur Aufnahme von Schmierfett aufweist.

Zur Erzeugung der die Rastrolle 26 beaufschlagenden Federkraft F ist innerhalb des Gehäuses 36 zwischen dem Führungselement 40 und einer Gehäusewandung eine vorgespannte Druckfeder 48 angeordnet.

Das die Rastschiene 20 gegen die Federkraft F abstützende Widerlager 34 ist von einer gehäuseseitigen Auflagefläche 50 insbesondere eines in dem Gehäuse 36 angeordneten Kunststoff-Einsatzteils 52 gebildet. Auch im Bereich dieser Auflagefläche 50 - siehe Fig. 4 - können Vertiefungen für Schmierfett gebildet sein. Das Widerlager 34 bzw. die Auflagefläche 50 kann - wie in Fig. 3 und 4 dargestellt - zum Ausgleich von Herstellungs- bzw. Befestigungstoleranzen zumindest in einer Koordinatenrichtung derart konvex gewölbt ausgebildet sein, daß die Rastschiene 20 in linien- oder punktförmigem Anlagekontakt mit dem Widerlager 34 bzw. der Auflagefläche 50 steht. Alternativ zu dieser dargestellten Ausführungsform kann die Auflagefläche 50 allerdings auch eben ausgebildet sein, da ja bereits auch aufgrund der konvexen Wölbung des Längsrandes 32 der Rastschiene 20 eine punkt- bzw. linienförmige Anlage gewährleistet ist.

Wie sich nun ferner aus Fig. 1, 3 und 4 ergibt, weist die Rastschiene 20 vorzugsweise an ihrem dem Befestigungselement 5 abgekehrten, durch das türseitige Halteteil 8 bzw. das Gehäuse 36 geführten Ende ein etwa hakenförmiges Endanschlagelement 54 auf, welches in einer der Tür-Öffnungsstellung entsprechenden Lage mit dem türseitigen Halteteil 8 zur Begrenzung der Tür-Öffnungsbewegung zusammenwirkt. Dies bedeutet, daß das Endanschlagelement 54 zur Anlage an dem Halteteil 8 gelangt. Gemäß Fig. 1 und 3 gelangt das Endanschlagelement 54 in der Tür-Öffnungsstellung zur Anlage an dem Gehäuse 36, wobei vorzugsweise das Gehäuse 36 im Anschlagbereich eine konvexe Stabilisierungssicke 56 aufweist. Hierdurch werden Deformierungen des Gehäuses 36 durch wiederholtes Anschlagen des Endanschlagelementes 54 weitgehend vermieden. Dabei ist es zudem zweckmäßig, wenn gemäß Fig. 3 das Endanschlagelement 54 eine der Kontur der Stabilisierungssicke 56 etwa entsprechende, konkave Ausnehmung 58 aufweist, die dann die Stabilisierungssicke 56 in der Anschlagstellung formschlüssig aufnimmt. Hierdurch werden Beschädigungen, wie beispielsweise Risse, im Bereich des Gehäuses 36 besonders wirksam vermieden.

In einer in Fig. 4 veranschaulichten Ausführungsvariante gelangt das Endanschlagelement 54 in der Anschlagstellung zur Anlage an einem im Gehäuse angeordneten Einsatzteil, welches bevorzugt identisch ist mit dem die Auflagefläche 50 des Widerlagers 34 aufweisenden Einsatzteil 52. Dieses Einsatzteil 52 ist dann aus einem elastisch verformbaren Kunststoff hergestellt, so daß ein Anschlagen des Endanschlagelementes 54 vorteilhafterweise auch gedämpft wird.

Alternativ oder aber zusätzlich hierzu kann eine Anschlag-Dämpfung auch dadurch realisiert werden, daß die Rastschiene 20 im Bereich der Rastausnehmungen 24 und/oder im Bereich des Endanschlagelementes 54 derart ausgebildet ist, daß zur Anschlagdämpfung kurz vor oder bei Erreichen der Tür-Öffnungsstellung die Rastrolle 26 gegen die Federkraft F diese erhöhend bewegt wird. Dies kann einerseits dadurch erreicht werden, daß das Endanschlagelement 54 mit dem Gehäuse 36 des Halteteils 8 bzw. mit dem darin angeordneten Einsatzteil 52 derart zusammenwirkt, daß es in der Anschlagstellung nach dem Prinzip der "schiefen Ebene" eine Bewegung der Rastschiene 20 vom Widerlager 34 weg in Richtung der Rastrolle 26 und dann gemeinsam mit dieser gegen die Federkraft F bewirkt (s. in Fig. 4 das gestrichelt dargestellte Element 54 und den Doppelpfeil 57). Eine mögliche, aber nicht dargestellte Alternative hierzu besteht darin, daß die Rastschiene 20 in einem der Tür-Öffnungsstellung vorgeordneten Bereich ihres ersten Längsrandes 22 einen derart verlaufenden Dämpfungsabschnitt aufweist, daß über diesen Dämpfungsabschnitt die Rastrolle 26 kurz vor Erreichen der Anschlagstellung gegen die Federkraft F bewegt wird. Durch die jeweils erreichte Erhöhung der Federkraft F wird die Anschlagbewegung vorteilhafterweise gedämpft (gebremst).

Wie nun ferner insbesondere in den Fig. 3 bis 5 erkennbar ist, ist das Gehäuse 36 des türseitigen Halteteils 8 bevorzugt als Blechbiegeteil ausgebildet, und zwar insbesondere zweiteilig aus einer flanschartigen Grundplatte 60 und einem etwa quaderförmig gebogenem Haubenteil 62 mit einer zur Grundplatte 60 etwa parallelen Deckwandung 64, zwei Längsseitenwandungen 66 sowie zwei Schmalseitenwandungen 68. Hierbei wirkt die Federkraft F zwischen den beiden Schmalseitenwandungen 68, denn einerseits ist die Druckfeder 48 direkt an einer der beiden Schmalseitenwandungen 68 abgestützt, und andererseits ist das das Widerlager 34 bildende Einsatzteil 52 an der gegenüberliegenden Schmalseitenwandung 68 abgestützt. Aus diesem Grund ist es nun besonders vorteilhaft, wenn die Schmalseitenwandungen 68 mit ihren der Deckwandung 64 abgekehrten Endbereichen 69 in Halteöffnungen 70 der Grundplatte 60 eingreifen. Hierdurch wird eine sehr hohe Stabilität gegen federkraftbedingtes Aufbiegen der Schmalseitenwandungen 68 erreicht. Diese Maßnahme ist insbesondere in den Fig. 3 und 4 zu erkennen.

Zur Verbindung zwischen der Grundplatte 60 und dem Haubenteil 62 weist jede Längsseitenwandung 66 einen auf der Grundplatte 60 aufliegenden Befestigungssteg 72 auf, wobei die Befestigungsstege 72 mit der Grundplatte 60 insbesondere über Durchsetzfügungen 74 (Formprägungen; Nietverbindungen ohne gesondere Niete) verbunden sind.

Zur türseitigen Befestigung des Halteteils 8 weist die Grundplatte 60 in ihrem sich über das Haubenteil 62 hinaus erstreckenden Flächenbereich Gewindeelemente, insbesondere in Form von sog. Einpreßmuttern 76, auf.

Aufgrund der zweckmäßigen Ausgestaltung ist das Gehäuse 36 mit geringem Gewicht sehr einfach und kostengünstig herstellbar. Dennoch wird vorteilhafterweise eine hohe Stabilität und damit eine lange Haltbarkeit des Türhalters 1 gewährleistet.

Im folgenden soll nun noch eine vorteilhafte Ausgestaltung im Bereich des Befestigungselementes 5 anhand der Fig. 1 und 5 näher erläutert werden. Hierbei handelt es sich darum, daß das Befestigungselement 5 bevorzugt als Blechbiegeteil ausgebildet ist, und zwar insbesondere als ursprünglich etwa U-förmiges Stanzteil mit einem ein Befestigungsloch 78 aufweisenden U-Stegabschnitt 80 und zwei U-Schenkelabschnitten 82. Nach dem Ausstanzen sind die beiden Schenkelabschnitte 82 um jeweils 90° aus der Ebene des Stegabschnittes 80 heraus in eine zueinander parallele Lage gebogen bzw. tordiert (verwunden), wobei dann das Ende der Rastschiene 20 zwischen den Schenkelabschnitten 82 angeordnet wird. Ein Lagerelement 84 erstreckt sich dann durch fluchtende Lageröffnungen 86 der Schenkelabschnitte 82 und der Rastschiene 20 (vgl. auch Fig. 3 und 4). Zudem kann es vorteilhaft sein, wenn im Bereich der Schwenklagerung 7 ein Gleitbuchseneinsatz 88 vorgesehen ist (Fig. 5).

Es werden nun noch weitere Einzelheiten des erfindungsgemäßen Türhalters 1 erläutert. Die Rastschiene 20 weist mindestens zwei Rastausnehmungen 24 auf, durch deren Anordnung eine Öffnungsstellung sowie eine Zwischenstellung (sog. Garagenstellung) der Fahrzeugtür definiert sind. Es liegt aber im Bereich der Erfindung, die Rastschiene 20 mit mehr Rastausnehmungen 24 auszubilden, wobei aufgrund der erfindungsgemäßen Ausgestaltung der Rasteinrichtung 10, und zwar vor allem wegen der kleinen Größe der Rastrolle 26,vorteilhafterweise sogar mindestens bis zu fünf Rastausnehmungen 24 bzw. Türschwenkstellungen realisiert werden können (je nach Türöffnungswinkel). Jede Rastausnehmung 24 weist zweckmäßigerweise eine konkave, kreisbogenförmige Kontur mit einem der Rastrolle 26 entsprechenden Radius auf.

Die Rastschiene 20 kann auf einfache und kostengünstige Weise aus einem einstückigen Blechstanzteil gebildet sein.

Es sei noch erwähnt, daß das Führungselement 40 und vorzugsweise auch das Einsatzteil 52 insbesondere aus einem glasfaserverstärkten Polyamid - vorzugsweise PA 6 GF 30 - bestehen.

Mit dem erfindungsgemäßen Türhalter 1 lassen sich zumindest folgende Vorteile erzielen:

Die spezielle Ausgestaltung der Rasteinrichtung 10 führt zu einer Relativbewegungsfreiheit zwischen den Funktionsteilen, wodurch Einbau- und Fertigungstoleranzen in bestimmten Grenzen ausgeglichen werden können.

Der Türhalter kann in Tür-Offenstellung nachgefettet werden.

Es können sehr hohe Rastmomente im Bereich zwischen 20 und 60 Nm erreicht werden.

Der Türhalter hat nur ein sehr geringes Gewicht von weniger als 200 g und besteht aus vorteilhafterweise sehr wenigen Bauteilen.

Das Rastverhalten kann außerordentlich leicht festgelegt werden, wobei die Bereiche zwischen den Raststellungen je nach Erfordernis als Gleit- oder Rollreibung bzw. konkav oder konvex, leicht- oder schwergängig ausgeführt werden können. Auch eine Umwandlung der Rastausnehmungen 24 in gezielt geformte Erhebungen ist grundsätzlich möglich, wodurch der Türhalter praktisch in eine "Türbremse" umgewandelt werden kann.

Der Türhalter weist eine hohe Haltbarkeit (lange Standzeit) auf, und zwar unter anderem auch im Bereich der Schwenklagerung 7, denn das erfindungsgemäße Befestigungselement 5 kann ohne weiteres die jeweiligen schwellenden Belastungen im Dauerbetrieb aufnehmen. So sind auch nach 100.000 Betätigungen noch keine Abweichungen der Sollmaße feststellbar.

Die Erfindung ist nicht auf die dargestellten und beschriebenen Ausführungsbeispiele beschränkt, sondern umfaßt auch alle im Sinne der Erfindung gleichwirkenden Ausführungen. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmalen definiert sein. Dies bedeutet, daß grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

## Patentansprüche

1. Türhalter (1) für Fahrzeugtüren, mit einem einendig gelenkig an einem Fahrzeugholm befestigbaren Tür-Halteband (2) und einem türseitig zu befestigenden Halteteil (8), wobei das Halteband (2) und das Halteteil (8) über eine bestimmte Schwenkstellungen der Fahrzeugtür definierende Rasteinrichtung (10) relativbeweglich miteinander verbunden sind,
**dadurch gekennzeichnet**, daß die Rasteinrichtung (10) einerseits eine streifenförmige Rastschiene (20) mit an einem ersten Längsrand (22) gebildeten Rastausnehmungen (24) sowie andererseits eine über den ersten Längsrand (22) rollend geführte, mit den Rastausnehmungen (24) zusammenwirkende und in Richtung der Rastschiene (20) mit einer Federkraft (F) beaufschlagte Rastrolle (26) aufweist, wobei die Rastschiene (20) mit ihrem den Rastausnehmungen (24) und der Rastrolle (26) gegenüberliegenden, zweiten Längsrand (32) an einem Widerlager (34) gegen die Federkraft (F) abgestützt ist, und wobei die Rastschiene (20) mit ihrer Streifenfläche senkrecht zu einer holmseitigen Gelenk-Schwenkachse (4) des Haltebandes (2) bzw. der Rastschiene (20) verläuft.

2. Türhalter nach Anspruch 1,
**dadurch gekennzeichnet**, daß die Rastrolle (26) Bestandteil des türseitigen Halteteils (8) ist, während die Rastschiene (20) gleichzeitig das Halteband (2) bildet und hierzu einendig insbesondere über eine Schwenklagerung (7) mit einem am Fahrzeugholm befestigbaren Befestigungselement (5) verbunden sowie anderendig durch das türseitige Halteteil (8) hindurchgeführt ist.

3. Türhalter nach Anspruch 1 oder 2,
**dadurch gekennzeichnet**, daß die Rastschiene (20) eine bogenförmig gekrümmte Streifenform mit einem konvex gekrümmten Streifenrand und einem konkav gekrümmten Streifenrand aufweist, wobei vorzugsweise der konkave Streifenrand den die Rastausnehmungen (24) aufweisenden ersten Längsrad (22) bildet und der konvexe Streifenrand den an dem Widerlager (34) abgestützten zweiten Längsrand (32).

4. Türhalter nach einem oder mehreren der Ansprüche 1 bis 3,
**dadurch gekennzeichnet**, daß die Rastrolle (26) innerhalb einer Schlitzausnehmung (42) eines kolbenartigen, in einem von der Rastschiene (20) durchgriffenen Gehäuse (36) des türseitigen Halteteils (8) in Richtung der Federkraft (F) verschiebbar angeordneten und von der Federkraft (F) beaufschlagten Führungselementes (40) gelagert ist, wobei die Rastschiene (20) vorzugsweise bereichsweise mit geringem Seitenspiel in die Schlitzausnehmung (42) des Führungselementes (40) eingreift.

5. Türhalter nach Anspruch 4,
**dadurch gekennzeichnet**, daß das kolbenartige Führungselement (40) mit einem von der Kreisform abweichenden, insbesondere im wesentlichen rechteckigen Querschnitt gegen Verdrehen gesichert in dem Gehäuse (36) geführt ist.

6. Türhalter nach Anspruch 4 oder 5,
**dadurch gekennzeichnet**, daß das Führungselement (40) insbesondere im inneren, jeweils der Rastschiene (20) zugekehrten Bereich der Schlitzausnehmung (42) Vertiefungen (46) zur Aufnahme von Schmierfett aufweist.

7. Türhalter nach einem oder mehreren der Ansprüche 4 bis 6,
**dadurch gekennzeichnet**, daß zur Erzeugung der die Rastrolle (26) beaufschlagenden Federkraft (F) innerhalb des Gehäuses (36) zwischen dem Führungselement (40) und einer Gehäusewandung (68) eine vorgespannte Druckfeder (48) angeordnet ist.

8. Türhalter nach einem oder mehreren der Ansprüche 1 bis 7,
**dadurch gekennzeichnet**, daß das Widerlager (34) von einer gehäuseseitigen Auflagefläche (50) insbesondere eines Kunststoff-Einsatzteils (52) gebildet ist.

9. Türhalter nach einem oder mehreren der Ansprüche 2 bis 8,
**dadurch gekennzeichnet**, daß die Rastschiene (20) an ihrem dem holmseitigen Befestigungselement (5) abgekehrten, durch das türseitige Halteteil (8) geführten Ende ein etwa hakenförmiges Endanschlagelement (54) aufweist, welches in einer Tür-Öffnungsstellung mit dem türseitigen Halteteil (8) zusammenwirkt.

10. Türhalter nach Anspruch 9,
**dadurch gekennzeichnet**, daß das Endanschlagelement (54) in der Tür-Öffnungsstellung zur Anlage an dem Gehäuse (36) des türseitigen Halteteils (8) gelangt, wobei vorzugsweise das Gehäuse (36) eine konvexe Stabilisierungssicke (56) und das Endanschlagelement (54) insbesondere eine entsprechende, zur formschlüssigen Aufnahme der Stabilisierungssicke (56) konkave Ausnehmung (58) aufweisen.

11. Türhalter nach einem oder mehreren der Ansprüche 1 bis 10,
**gekennzeichnet durch** Mittel zur Anschlag-Dämpfung in der Tür-Öffnungsstellung.

12. Türhalter nach Anspruch 11,
**dadurch gekennzeichnet**, daß das Endanschlagelement (54) gegen ein elastisch verformbares Einsatzteil (52) wirkt.

13. Türhalter nach Anspruch 11 oder 12,
**dadurch gekennzeichnet**, daß die Rastschiene (20) derart ausgebildet ist, daß zur Anschlag-Dämpfung kurz vor oder bei Erreichen der Tür-Öffnungsstellung die Rastrolle (26) gegen die Federkraft (F) diese erhöhend bewegt wird.

14. Türhalter nach Anspruch 13,
**dadurch gekennzeichnet**, daß das Endanschlagelement (54) mit dem Gehäuse (36) des Halteteils (8) bzw. mit dem Einsatzteil (52) derart zusammenwirkt, daß es in der Anschlagstellung nach dem Prinzip der schiefen Ebene eine Bewegung der Rastschiene (20) vom Widerlager (34) weg in Richtung der Rastrolle (26) und gemeinsam mit dieser gegen die Federkraft (F) bewirkt.

15. Türhalter nach Anspruch 13 oder 14,
**dadurch gekennzeichnet**, daß die Rastschiene (20) in einem der Tür-Öffnungsstellung vorgeordneten Bereich ihres ersten Längsrandes (22) einen Dämpfungsabschnitt derart aufweist, daß über den Dämpfungsabschnitt die Rastrolle (26) kurz vor Erreichen der Anschlagstellung gegen die Federkraft (F) bewegt wird.

16. Türhalter nach einem oder mehreren der Ansprüche 4 bis 15,
**dadurch gekennzeichnet**, daß das Gehäuse (36) des türseitigen Halteteils (8) als Blechbiegeteil ausgebildet ist und vorzugsweise zweiteilig aus einer flanschartigen Grundplatte (60) und einem etwa quaderförmig gebogenen Haubenteil (62) mit einer zur Grundplatte (60) etwa parallelen Deckwandung (64), zwei Längsseitenwandungen (66) und zwei Schmalseitenwandungen (68) besteht.

17. Türhalter nach Anspruch 16,
**dadurch gekennzeichnet**, daß die die Federkraft (F) aufnehmenden Schmalseitenwandungen (68) mit ihren der Deckwandung (64) abgekehrten Endbereichen (69) in Halteöffnungen (70) der Grundplatte (60) eingreifen.

18. Türhalter nach Anspruch 16 oder 17,
**dadurch gekennzeichnet**, daß jede Längsseitenwandung (66) einen auf der Grundplatte (60) aufliegenden Befestigungssteg (72) aufweist, wobei die Befestigungsstege (72) mit der Grundplatte (60) insbesondere über Durchsetzfügungen (74) verbunden sind.

19. Türhalter nach einem oder mehreren der Ansprüche 16 bis 18,
**dadurch gekennzeichnet**, daß die Grundplatte (60) für die türseitige Befestigung Gewindeelemente, insbesondere Einpreßmuttern (76), aufweist.

20. Türhalter nach einem oder mehreren der Ansprüche 2 bis 19,
**dadurch gekennzeichnet**, daß das mit der Rastschiene (20) über die Schwenklagerung (7) verbundene Befestigungselement (5) als Blechbiegeteil ausgebildet ist, und zwar insbesondere als etwa U-förmiges Stanzteil mit einem ein Befestigungsloch (78) aufweisenden U-Stegabschnitt (80) und zwei U-Schenkelabschnitten (82), die um jeweils 90° aus der Ebene des Stegabschnittes (80) in eine zueinander parallele Lage gebogen sind, wobei das Ende der Rastschiene (20) zwischen den Schenkelabschnitten (82) angeordnet ist und ein Lagerelement (84) sich durch fluchtende Lageröffnungen (86) der Schenkelabschnitte (82) und der Rastschiene (20) erstreckt.

21. Türhalter nach einem oder mehreren der Ansprüche 2 bis 20,
**dadurch gekennzeichnet**, daß im Bereich der Schwenklagerung (7) ein Gleitbuchseneinsatz (88) vorgesehen ist.

22. Türhalter nach einem oder mehreren der Ansprüche 1 bis 21,
**dadurch gekennzeichnet**, daß die Rastschiene (20) mindestens zwei Rastausnehmungen (24) aufweist, durch deren Anordnung eine Öffnungsstellung und eine Zwischenstellung der Fahrzeugtür definiert sind.

23. Türhalter nach einem oder mehreren der Ansprüche 1 bis 22,
**dadurch gekennzeichnet**, daß jede Rastausnehmung (24) der Rastschiene (20) eine konkave, zumindest annähernd kreisbogenförmige Kontur mit einem an die Rastrolle (26) angepaßten Radius (r) aufweist.

24. Türhalter nach einem oder mehreren der Ansprüche 1 bis 23,
**dadurch gekennzeichnet**, daß die Rastschiene (20) aus einem einstückigen Blechstanzteil gebildet ist.

## Claims

1. Door catch (1) for vehicle doors, with a door retaining bar (2), which can be attached at one end in an articulated manner to a vehicle pillar, and a retaining part (8) to be attached to the door, the retaining bar (2) and the retaining part (8) being connected to one another in a manner allowing relative movement by means of a latch device (10) which defines specific pivot positions of the vehicle door, characterised in that the latch device (10) has on the one hand a strip-shaped latch rail (20) with latch notches (24) on a first lengthwise edge (22) and on the other hand a latch roller (26) guided so as to roll along the first lengthwise edge (22), interacting with the latch notches (24) and subjected to a spring force (F) in the direction of the latch rail (20), the latch rail (20) being supported in opposition to the spring force (F) against an abutment (34) with its second lengthwise edge (32) which faces the latch notches (24) and the latch roller (26), and the latch rail (20) extending with its strip surface perpendicular to an articulation/pivot axis (4) of the retaining bar (2) and the latch rail (20) on the pillar.

2. Door catch according to Claim 1,
characterised in that the latch roller (26) is a constituent part of the retaining part (8) on the door, while the latch rail (20) at the same time forms the retaining bar (2) and for this purpose is connected at one end especially by means of a pivot bearing (7) to an attachment element (5) which can be attached to the vehicle pillar and at the other end passes through the retaining part (8) on the door.

3. Door catch according to Claim 1 or 2,
characterised in that the latch rail (20) has a curved strip-like shape with a convexly curved strip edge and a concavely curved strip edge, the concave strip edge preferably forming the first lengthwise edge (22) having the latch notches (24) and the convex strip edge forming the second lengthwise edge (32) supported against the abutment (34).

4. Door catch according to one or more of Claims 1 to 3,
characterised in that the latch roller (26) is mounted within a slot recess (42) of a plunger-like guide element (40) which is located in a manner moveable in the direction of the spring force (F) in a housing (36) of the retaining part (8) on the door, the latch rail (20) passing through the housing, and the guide element is subjected to the spring force (F), the latch rail (20) engaging, preferably in certain regions, with little lateral clearance in the slot recess (42) of the guide element (40).

5. Door catch according to Claim 4,
characterised in that the plunger-like guide element (40) is guided in the housing (36) in a manner secured against twisting by a cross-section differing from a circular shape, in particular being substantially rectangular.

6. Door catch according to Claim 4 or 5,
characterised in that the guide element (40) in particular in the inside area of the slot recess (42) turned in each case towards the latch rail (20), has depressions (46) for receiving lubricating grease.

7. Door catch according to one or more of Claims 4 to 6,
characterised in that a tensioned pressure spring (48) is located within the housing (36) between the guide element (40) and a housing wall (68) to create the spring force (F) acting on the latch roller (26).

8. Door catch according to one or more of Claims 1 to 7,
characterised in that the abutment (34) is formed by a support surface (50) on the housing side, in particular of a plastics insert (52).

9. Door catch according to one or more of Claims 2 to 8,
characterised in that the latch rail (20) has, on its end which faces away from the attachment element (5) on the pillar and which is guided through the retaining part (8) on the door, an approximately hook-shaped limit-stop element (54) which interacts with the retaining part (8) on the door in a door-open position.

10. Door catch according to Claim 9,
characterised in that the limit-stop element (54) comes to rest against the housing (36) of the retaining part (8) on the door in the door-open position, the housing (36) preferably having a convex stabilising bead (56) and the limit-stop element (54) having in particular a corresponding concave recess (58) for form-fittingly receiving the stabilising bead (56).

11. Door catch according to one or more of Claims 1 to 10,
characterised by a means for impact damping in the door-open position.

12. Door catch according to claim 11,
characterised in that the limit-stop element (54) acts against an elastically deformable insert (52).

13. Door catch according to Claim 11 or 12,
characterised in that the latch rail (20) is constructed such that for impact damping, shortly before or on reaching the door-open position, the latch roller (26) is moved in opposition to the spring force (F), increasing the latter.

14. Door catch according to Claim 13,
characterised in that the limit-stop element (54) interacts with the housing (36) of the retaining part (8) or the insert (53) in such a way that, in the stop position, it produces a movement of the latch rail (20), in accordance with the principle of the inclined plane, away from the abutment (34) towards the latch roller (26), and in conjunction with the latter in opposition to the spring force (F).

15. Door catch according to Claim 13 or 14,
characterised in that the latch rail (20) has a damping section in an area of its first lengthwise edge (22) located before the door-open position in such a manner that the latch roller (26) is moved over the damping section in opposition to the spring force (F) shortly before the stop position is reached.

16. Door catch according to one or more of Claims 4 to 15,
characterised in that the housing (36) of the retaining part (8) on the door is in the form of a bent plate component and is preferably in two parts comprising a flange-like baseplate (60) and a hood part (62) bent approximately into a cuboid and having a cover wall (64) approximately parallel to the baseplate (60), two lengthwise side walls (66) and two narrow side walls (68).

17. Door catch according to Claim 16,
characterised in that the narrow side walls (68) which absorb the spring force (F) engage with retaining apertures (70) in the baseplate (60) by means of their end regions (69) which face away from the cover wall (64).

18. Door catch according to Claim 16 or 17,
characterised in that each lengthwise side wall (66) has an attachment web (72) resting on the baseplate (60), the attachment webs (72) being connected to the baseplate (60) in particular by penetration joints (74).

19. Door catch according to one or more of Claims 16 to 18,
characterised in that the baseplate (60) has threaded components, in particular insert nuts (76), for attachment to the door.

20. Door catch according to one or more of Claims 2 to 19,
characterised in that the attachment element (5) connected to the latch rail (20) by the pivot bearing (7) is in the form of a bent plate component, and in particular a U-shaped punched part with a U-shaped web section (80) having a fixing hole (78) and two sections (82) forming the legs of the U, which are both bent at 90° from the plane of the web section (80) in a position parallel to one another, the end of the latch rail (20) being located between the leg sections (82) and a bearing element (84) extending through aligned bearing apertures (86) of the leg sections (82) and the latch rail (20).

21. Door catch according to one or more of Claims 2 to 20,
characterised in that a guide bush insert (88) is provided in the region of the pivot bearing (7).

22. Door catch according to one or more of Claims 1 to 21,
characterised in that the latch rail (20) has at least two latch notches (24), the locations of which define an open position and an intermediate position of the vehicle door.

23. Door catch according to one or more of Claims 1 to 22,
characterised in that each latch notch (24) of the latch rail (20) has a concave contour which is at least approximately the shape of the arc of a circle with a radius [r] matched to the latch roller (26).

24. Door catch according to one or more of Claims 1 to 23,
characterised in that the latch rail (20) is formed from a single-piece plate punched part.

## Revendications

1. Dispositif de retenue (1) pour portes de véhicules, comportant une bande de retenue de porte (2) dont une extrémité peut être articulée à un longeron du véhicule, et un élément de retenue (8) fixé sur la porte, la bande de retenue (2) et l'élément de retenue (8) étant reliés entre eux de manière à être mobiles l'un par rapport à l'autre, par un dispositif d'arrêt (10) qui définit des positions de pivotement déterminées de la porte du véhicule,
caractérisé en ce que le dispositif d'arrêt (10) comporte d'une part un rail d'arrêt en forme de bande (20) avec des évidements d'arrêt (24) formés sur un premier bord longitudinal (22), et d'autre part, une poulie d'arrêt (26) guidée pour rouler sur le premier bord longitudinal (22), coopérant avec les évidements d'arrêt (24), et soumise dans la direction du rail d'arrêt (20) à une force élastique (F), le rail d'arrêt (20) s'appuyant par son deuxième bord longitudinal (32), en regard des évidements d'arrêt (24) et de la poulie d'arrêt (26), sur une butée (34), à l'encontre de la force élastique (F), la surface en forme de bande du rail d'arrêt (20) s'étendant perpendiculairement à un axe de pivotement d'articulation (4) de la bande de retenue (2) ou du rail d'arrêt (20).

2. Dispositif de retenue de porte selon la revendication 1,
caractérisé en ce que la poulie d'arrêt (26) fait partie de l'élément de retenue (8) côté porte, tandis que le rail d'arrêt (20) forme en même temps la bande de retenue (2) et est à cet effet relié par une extrémité, en particulier par un montage pivotant (7), à un élément de fixation (5) qui peut être fixé sur le longeron du véhicule, l'autre extrémité traversant l'élément de retenue (8) côté porte.

3. Dispositif de retenue de porte selon la revendication 1 ou 2,
caractérisé en ce que le rail d'arrêt (20) présente la forme d'une bande courbée en arc, un bord de la bande ayant une courbure convexe, et un bord de la bande ayant une courbure concave, le bord de bande concave formant de préférence le premier bord longitudinal (22) qui comporte les évidements d'arrêt (24), et le bord de bande convexe formant le deuxième bord longitudinal (32) appliqué sur la butée (34).

4. Dispositif de retenue de porte selon l'une ou plusieurs des revendications 1 à 3,
caractérisé en ce que la poulie d'arrêt (26) est disposée à l'intérieur d'un évidement en forme de fente (42) d'un élément de guidage (40) en forme de piston disposé dans le boîtier (36), traversé par le rail d'arrêt (20), de l'élément de retenue (8) côté porte, ce piston étant mobile dans la direction de la force élastique (F) et soumis à cette dernière force, certaines régions du rail d'arrêt (20) s'insérant de préférence avec un faible jeu latéral dans l'évidement en forme de fente (42) de l'élément de guidage (40).

5. Dispositif de retenue de porte selon la revendication 4,
caractérisé en ce que l'élément de guidage (40) en forme de piston dont la section transversale diffère de la forme circulaire, et est en particulier sensiblement rectangulaire, est guidé dans le boîtier (36) de manière à éviter des torsions.

6. Dispositif de retenue de porte selon la revendication 4 ou 5,
caractérisé en ce que l'élément de guidage (40) comporte, en particulier dans la région intérieure respectivement en regard du rail d'arrêt (20), de l'évidement en forme de fente (42), des creux (46) pour recevoir un lubrifiant.

7. Dispositif de retenue de porte selon l'une ou plusieurs des revendications 4 à 6,
caractérisé en ce que, pour engendrer la force élastique (F) qui agit sur la poulie d'arrêt (26), un ressort de pression précontraint (48) est disposé à l'intérieur du boîtier (36) entre l'élément de guidage (40) et une paroi de boîtier (68).

8. Dispositif de retenue de porte selon l'une ou plusieurs des revendications 1 à 7,
caractérisé en ce que la butée (34) est formée par une surface d'appui (50), située côté boîtier, en particulier d'une pièce insérée (52) réalisée dans une matière synthétique.

9. Dispositif de retenue de porte selon l'une ou plusieurs des revendications 2 à 8,
caractérisé en ce que le rail d'arrêt (20) présente à son extrémité, opposée à l'élément de fixation (5) côté longeron, et guidée à travers l'élément de retenue (8) côté porte, un élément de butée terminale (54) sensiblement en forme de crochet qui coopère avec l'élément de retenue (8) côté porte lorsque cette dernière est dans une position d'ouverture.

10. Dispositif de retenue de porte selon la revendication 9,
caractérisé en ce que, dans la position d'ouverture de la porte, l'élément de butée terminale (54) vient s'appuyer sur le boîtier (36) de l'élément de retenue (8) côté porte, le boîtier (36) comportant de préférence une moulure convexe de stabilisation (56), et l'élément de butée terminale (54) en particulier un évidement convexe correspondant (58) pour accueillir de par sa forme la moulure de stabilisation (56).

11. Dispositif de retenue de porte selon l'une ou plusieurs des revendications 1 à 10,
caractérisé par des moyens d'amortissement de butée dans la position d'ouvertue de la porte.

12. Dispositif de retenue de porte selon la revendication 11,
caractérisé en ce que l'élément de butée terminale (54) agit à l'encontre d'une pièce insérée (52) élastiquement déformable.

13. Dispositif de retenue de porte selon la revendication 11 ou 12,
caractérisé en ce que le rail d'arrêt (20) a une forme telle qu'en vue de l'amortissement de butée, la poulie d'arrêt (26) soit déplacée à l'encontre de la force élastique (F), augmentant ainsi cette dernière, lorsque la position d'ouverture de la porte est atteinte, ou peu auparavant.

14. Dispositif de retenue de porte selon la revendication 13,
caractérisé en ce que l'élément de butée terminale (54) coopère avec le boîtier (36) de l'élément de retenue (8) ou avec la pièce insérée (52) de manière à provoquer dans la position de butée, selon le principe du plan oblique, un mouvement du rail d'arrêt (20) écartant celui-ci de la butée (34) dans la direction de la poulie d'arrêt (26), et un mouvement commun avec cette dernière à l'encontre de la force élastique (F).

15. Dispositif de retenue de porte selon la revendication 13 ou 14,
caractérisé en ce que le rail d'arrêt (20) présente, dans une région, située en amont de la position d'ouverture de porte, de son premier bord longitudinal (22), une portion d'amortissement telle que, peu avant d'atteindre la position de butée, la poulie d'arrêt (26) soit déplacée le long de la portion d'amortissement à l'encontre de la force élastique (F).

16. Dispositif de retenue de porte selon l'une ou plusieurs des revendications 4 à 15,
caractérisé en ce que le boîtier (36) de l'élément de retenue (8) côté porte a la forme d'une pièce pliée en tôle, et est réalisé de préférence en deux parties, à savoir une plaque de base (60) en forme de collerette, et une partie de capot (62) pliée sensiblement en forme de paralélépipède, et présentant une paroi supérieure (64) sensiblement parallèle à la plaque de base (60), deux parois latérales de grand côté (66) et deux parois latérales de petit côté (68).

17. Dispositif de retenue de porte selon la revendication 16,
caractérisé en ce que les parois de petit côté (68) soumises à la force élastique (F) s'insèrent par leurs régions terminales (69) opposées à la paroi supérieure (64), dans des ouvertures de maintien (70) de la plaque de base (60).

18. Dispositif de retenue de porte selon la revendication 16 ou 17,
caractérisé en ce que chaque paroi latérale de grand côté (66) comporte une nervure de fixation (72) appliquée sur la plaque de base (60), les nervures de fixation (72) étant reliées à la plaque de base (60) en particulier par des éléments d'assemblage traversants (74).

19. Dispositif de retenue de porte selon l'une ou plusieurs des revendications 16 à 18,
caractérisé en ce que, pour la fixation côté porte, la plaque de base (60) comporte des éléments filetés, en particulier des écrous encastrés (76).

20. Dispositif de retenue de porte selon l'une ou plusieurs des revendications 2 à 19,
caractérisé en ce que l'élément de fixation (5) relié au rail d'arrêt (20) par le montage pivotant (7) a la forme d'une pièce pliée en tôle, en particulier d'une pièce découpée, sensiblement en U, comportant une portion d'entretoise (80) présentant un trou de fixation (78), et deux portions de branche (82) respectivement pliées de 90° à partir du plan de la portion d'entretoise (80) pour être parallèles entre elles, l'extrémité du rail d'arrêt (20) étant agencée entre les portions de branche (82), et un élément de palier (84) s'étendant à travers des ouvertures de montage (86) alignées des portions de branche (82) et du rail d'arrêt (20).

21. Dispositif de retenue de porte selon l'une ou plusieurs des revendications 2 à 20,
caractérisé en ce que, dans la région du palier pivotant (7), il est prévu une douille de glissement insérée (88).

22. Dispositif de retenue de porte selon l'une ou plusieurs des revendications 1 à 21,
caractérisé en ce que le rail d'arrêt (20) présente au moins deux évidements d'arrêt (24) dont l'agencement définit une position d'ouverture et une position intermédiaire de la porte de véhicule.

23. Dispositif de retenue de porte selon l'une ou plusieurs des revendications 1 à 22,
caractérisé en ce que chaque évidement d'arrêt (24) du rail d'arrêt (20) présente un contour concave, au moins approximativement en forme d'arc de cercle dont le rayon (r) est adapté à la poulie d'arrêt (26).

24. Dispositif de retenue de porte selon l'une ou plusieurs des revendications 1 à 23,
caractérisé en ce que le rail d'arrêt (20) est formé en une seule pièce en tôle découpée.
